# EUROPÄISCHE PATENTSCHRIFT

(11) **EP 1 290 287 B1**
(45) Veröffentlichungstag und Bekanntmachung des Hinweises auf die Patenterteilung: **19.05.2004**
(21) Anmeldenummer: 01955288.4
(22) Anmeldetag: 22.05.2001
(51) Int. Cl.: E04B 2/74, E04H 1/12

(54) **RAUMTEILER**
ROOM DIVIDERS
CLOISON DE SEPARATION

(30) Priorität: 25.05.2000 DE 20009388 U; 02.02.2001 DE 20101810 U
(43) Veröffentlichungstag der Anmeldung: 12.03.2003
(73) Patentinhaber: KOCH Membranen GmbH & Co. KG Kunststofftechnologie, 83253 Rimsting/Chiemsee (DE)
(72) Erfinder: KOCH, Hans-Jürgen, 83253 Rimsting (DE)
(74) Vertreter: Strobel, Wolfgang, Dipl.-Ing.
(86) Internationale Anmeldenummer: PCT/EP2001/005896
(87) Internationale Veröffentlichungsnummer: WO 2001/090501

(56) Entgegenhaltungen:
- WO-A-91/08358
- FR-A- 2 734 137
- FR-A- 2 738 733
- FR-A- 2 779 461
- US-A- 4 296 579

## Beschreibung

Die vorliegende Erfindung betrifft einen Raumteiler zur flächigen Ausgestaltung und Unterteilung von Räumen, insbesondere Büroräumen, Ausstellungs- und Wohnräumen, nach dem Oberbegriff des Anspruchs 1, sowie ein Raumteilersystem aus mehreren derartigen Raumteilern.

Ein Raumteiler der vorgenannten Art ist aus FR 2 738 733 bekannt. Dieser umfaßt einen Tragrahmen aus mehreren Holmen, die durch Verbindungsstege ausgesteift sind. An den oberen Rahmenholmen sind beidseitig auskragende Träger angebracht, an denen Membranen angehängt sind, die an ihrem unteren Rand entweder an vom Tragrahmen wegstehenden Konsolen verspannt oder durch angehängte Gewichtskörper unter Spannung gehalten sind.

Raumteiler dieser Art werden dazu verwendet, um in Großraumbüros, in Ausstellungsräumen, insbesondere auf Messen, und auch in großen Wohnräumen eine Unterteilung des Raumes in mehrere Teilräume zu erzielen, die optisch, möglichst aber auch akustisch voneinander getrennt sind.

Nachteilig an derartigen Raumteilern ist, daß sie nur mit erheblichen Kosten herstellbar sind, relativ schwer auf- und wieder abzubauen bzw. zu verschieben sind. Außerdem wird durch die zumeist kahlen Oberflächen der Raumteiler eine ungemütliche Lichtatmosphäre geschaffen.

Ebenfalls bekannt sind Raumteiler wie spanische Wände und Paravents, die beispielsweise aus gespannten Stoffen bestehen und etwa zur Bühnengestaltung dienen. Diese Raumteiler sind zwar sehr leicht, ihr Einsatz in belebten Großräumen ist jedoch nicht zweckmäßig, da sie keine ausreichende Schalldämpfung liefern.

Aus der GB 965 141 ist ein schalldämmender Vorhang bekannt, der aus mehreren parallel übereinander angeordneten, horizontal verlaufenden Stangen besteht, zwisehen denen sich jeweils parallel zueinander zwei Vorhangabschnitte erstrecken. Die Stangen sind auf mehrere vertikal von einer verlaufende Zugseile aufgefädelt, die an ihrem unteren Ende an einer einen Fuß bildenden der vorgenannten Stangen befestigt und an ihrem oberen Ende an einer Wickelwelle befestigt sind, die in der Decke des von dem Vorhang zu unterteilenden Raums eingelassen ist. Der Vorhang wird durch sein Eigengewicht in seiner ausgefahrenen Betriebsstellung gehalten. Durch Aufrollen der Zugseile wird der Vorhang hochgezogen, wobei sich die Vorhangabschnitte zwischen den Stangen, von unten beginnend, nacheinander flach falten. Um das Falten zu begünstigen, können zwischen den Stangen jeweils Scherenspreizer angeordnet sein, die beim Falten von innen gegen die Vorhangabschnitte drücken.

Die US 5 560 976 beschreibt eine Jalousette für Fenster und dgl. aus rohrförmigen Stäben von sechseckigem Querschnitt aus faltbarem Material, die in derselben Art gegen die Schwerkraft nach oben ziehbar sind, wie in der vorgenannten GB 965 141 beschrieben, wobei sich die Stäbe breit falten. In ausgefahrenem Zustand bilden die Stäbe im Querschnitt gesehen eine Wabenstruktur.

Der vorliegenden Erfindung liegt deshalb die Aufgabe zugrunde, einen Raumteiler zur flächigen Ausgestaltung und Unterteilung von Räumen, insbesondere Büroräumen, Ausstellungs- und Wohnräumen, zu schaffen, der leicht auf- und abbaubar bzw. verschiebbar ist, der Geräusche von außerhalb möglichst effektiv abblockt und mit dessen Hilfe zusätzlich eine gute Raumausleuchtung erzielt wird.

Diese Aufgabe wird durch die Merkmale des Anspruchs 1 gelöst. Ein erfindungsgemäßes Raumteilersystem ist Gegenstand des Anspruchs 12.

Dadurch, daß der Raumteiler mindestens zwei Membranen aufweist, die an mindestens einem ersten oberen Befestigungspunkt im Raum oder an der Decke befestigbar sind, und daß die Membranen an mindestens zwei unteren Befestigungspunkten unterhalb des mindestens einen ersten Befestigungspunktes bzw. der Decke befestigt sind, und daß jede Membrane eine äußere, dreidimensional verformte Wandfläche an beiden Seiten des Raumteilers liefert, wird gewährleistet, daß der Raumteiler wenig Gewicht aufweist und damit leicht auf- und wieder abzubauen sowie zu verschieben ist, daß dennoch Nebengeräusche und Gespräche aus nahegelegenen, durch den Raumteiler abgetrennten Bereichen größtenteils absorbiert werden und zudem ein angenehmes Lichtempfinden erzeugt wird.

Eine besonders vielseitige Anwendbarkeit des erfindungsgemäßen Raumteilers erzielt man dadurch, daß die Membranen an mehreren Stellen mit Verbindungsstangen oder -seilen verbunden sind, die zur Befestigung an der Decke eingerichtet sind.

Zur Verwendung als stabile Trennwand sind die Membranen an einer tragenden Konstruktion befestigt, vorzugsweise einer Rahmenkonstruktion, an der die Membranen aufgespannt sind.

Vorteilhafterweise weist die Rahmenkonstruktion neben einem äußeren Trägerrahmen zusätzliche Stangen, Stäbe, Seile oder kleine Trägerrahmen auf, an denen die Membranen zumindest teilweise fixiert sind, so daß die Belastung an den einzelnen Befestigungspunkten abnimmt.

Durch die dreidimensionale Verformung der Membranen an bestimmbaren Punkten oder Linien innerhalb der aufgespannten Flächen zwischen den Befestigungspunkten wird eine Lichtstreuung in viele verschiedene Richtungen erzielt.

Besonders vorteilhaft im Sinne der Schalldämpfung ist es, daß die Membranen zwei- oder mehrschichtig ausgebildet sind, wobei mindestens eine Schicht aus schalldämmendem Material besteht.

Zur optimalen Ausleuchtung des Raumes sind die Membranen vorteilhafterweise lichtreflektierend ausgebildet.

Einen weiteren vorteilhaften lichttechnischen Effekt liefert es, daß die Membranen zumindest teilweise lichtdurchlässig ausgebildet sind und an der tragenden Konstruktion Lichtelemente angeordnet sind.

Vorteilhafterweise sind mindestens zwei Raumteiler miteinander fest oder gelenkig zu einem Raumteilersystem verbunden, so daß beliebige geometrische Formen der Raumteilung möglich sind.

Von besonderem Vorteil ist, daß die Raumteiler zu einem geschlossenen Raum verbunden sind, wodurch Nebengeräusche deutlich reduziert werden.

Vorteilhafterweise weist der geschlossene Raum ein Bodenteil und daran angeordnete Rollen auf, so daß er als mobile Box ohne großen Aufwand bewegt werden kann.

Weitere Einzelheiten, Merkmale und Vorteile der vorliegenden Erfindung ergeben sich aus der nachfolgenden Beschreibung unter Bezugnahme auf die Zeichnungen. Darin zeigt:
- Fig. 1-2: jeweils einen Querschnitt durch je eine Ausführungsform des erfindungsgemäßen Raumteilers;
- Fig. 3: einen Querschnitt durch einen Raumteiler mit einem Lichtelement;
- Fig. 4: einen Querschnitt durch einen Raumteiler mit integrierter Ablage;
- Fig. 5: einen Querschnitt durch einen Ausschnitt eines Raumteilers;
- Fig. 6: eine Perspektivansicht eines Raumteilersystems aus mehreren beweglich miteinander verbundenen Raumteilem;
- Fig. 7: einen schematischen Querschnitt durch einen Bürocontainer, gebildet aus Raumteilern; und
- Fig. 8a-e: jeweils einen schematischen Querschnitt durch verschieden aufgebaute bevorzugte Membranenstrukturen.

Der erfindungsgemäße Raumteiler 1 verwendet zwei Membranen 2, die möglicherweise auch an der Decke befestigt sind, in jedem Fall oder an einer stehenden, tragenden Konstruktion 13 aufgespannt sind, wie in Fig. 1 dargestellt. Die Membranen dienen hierbei zur Schallabsorption und zur Lichtreflexion bzw. zum Lichtdurchlaß. Im Begriff Membrane sollen dabei alle Bahnen aus geeigneten bekannten, zumindest teilweise schallabsorbierenden Materialien und Stoffen, Geweben, Folien, beschichteten Geweben usw. umfaßt sein. Einige bevorzugte Beispiele werden in der Beschreibung zu den Fig. 8 a-e geliefert.

In der Ausführungsform gemäß Fig. 1 sind die beiden Membranen 2 an beiden Seiten des Wandteilers 1 nicht zu straff an der tragenden Konstruktion 13 zwischen Befestigungspunkten 15 gespannt. Die tragende Konstruktion 13 kann beispielsweise aus einem Trägerrahmen 8 bestehen, wobei zusätzliche Stangen, Stäbe, Seile oder kleine Trägerrahmen innerhalb der großen Rahmenkonstruktion vorteilhaft sind, an denen die Membranen 2 zusätzlich befestigt werden können. Die Raumteiler 1 als solche können entweder an Wänden befestigt werden, um sie am Umfallen zu hindern, oder Standbeine (nicht gezeigt) aufweisen, mit denen sie stabil auf dem Untergrund stehen. Ebenso ist es möglich, lediglich durch winkelige Verbindung mit anderen Raumteilern ein stabiles Raumteilersystem 3 zu schaffen, wie es in Fig. 6 dargestellt ist.

Um die Lichtstreuung der Membranen 2 weiter zu verbessern, ist zwischen den Befestigungspunkten 15 jede Membrane 2 nochmals durch geeignete Auswölbeanordungen 16 dreidimensional verformt Beispielsweise könnten abgerundete Druckflächen, die über senkrecht zur tragenden Konstruktion 13 angeordnete Verbindungsstreben mit der Rahmenkonstruktion 13 verbunden sind, die Membranen 2 zwischen den Befestigungspunkten 15 nach außen drücken. Auch der Einsatz von Federn erfüllt diesen Zweck. Dabei sollte die jeweilige Membrane nicht zu straff gespannt sein.

Es ist auch möglich, den Zwischenraum zwischen den Membranen mit Luft oder Gasen, beispielsweise schallabsorbierenden Gasen, zu füllen und anschließend zu verschließen, dargestellt in Fig. 2. Dann werden die Membranen 2 zwischen den Befestigungspunkten 15 in Bäuchen nach außen gedrückt und bilden so eine dreidimensionale Form, die sich durch hohe Lichtstreuung auszeichnet

Natürlich ist die Form der Auswölbungen der Membranen nicht auf die beschriebenen Ausführungsformen beschränkt, sondern es sind noch viele andere geometrische Anordnungen ebenso denkbar wie eine Kombination von unterschiedlichen Anordnungen an den zwei Wandflächen des Raumteilers.

Wie aus Fig. 3 ersichtlich, ist es bei Verwendung zumindest teilweise lichtdurchlässiger Membranen 2 im Sinne einer guten Ausleuchtung der durch einen Raumteiler 1 hergestellten Teilräume möglich, Licht emittierende Gegenstände bzw. Lichtelemente 14 zwischen den beiden Membranen 2 an der tragenden Konstruktion 13 zu befestigen.

Ebenso ist es zur Gestaltung der entstehenden Teilräume möglich, an der tragenden Konstruktion 13 nach außen abragende Regalelemente oder dergleichen anzuordnen, wie in Fig. 4 dargestellt ist.

Wie in Fig. 5 gezeigt, kann zwischen den beiden Membranen 2 zur besseren Schallabsorption und zum Verhindern von Lichteinfall aus dem benachbarten Teilraum eine zusätzliche isolierende Schicht 6, etwa aus Filz, angeordnet werden, die aus geeignetem schall- und/oder lichtabhaltendem Material bestehen kann. Ebenso ist es denkbar, zwischen die beiden Membranen 2 Sand, Kunstoffelemente, lichtdurchlässige Glaselemente oder dergleichen einzufüllen. Dann werden jedoch in kurzen Abständen Abstandshalter benötigt, wie sie zu Fig. 8a-e nochmals ausführlich erläutert werden.

In Fig. 6 ist ein Raumteilersystem 3 aus mehreren Raumteilern 1 gezeigt, die winkelig miteinander verbunden sind und ohne Standbeine auskommen. Die Raumteiler sind hierbei mit Rollen ausgestattet, so daß sich das komplette Raumteilersystem 3 beliebig im Raum verschieben läßt. Sind die einzelnen Raumteiler 1 beweglich miteinander verbunden, wird die Flexibilität des Aufstellens und der erzeugten geometrischen Raumteilung noch größer.

Fig. 7 zeigt einen Schnitt durch ein bevorzugtes Raumteilersystem 3. Hierbei sind die einzelnen Raumteiler 1 zu einem rechteckig oder kreisförmig ausgebildeten geschlossenen Raum 4 verbunden, der beispielsweise als Bürocontainer genutzt werden kann. Verbindet man die einzelnen Raumteiler 1 mit einem Bodenteil 5, das auf Rollen 9 steht, so ist ein kompletter Büroraum leicht bewegbar, da seine Wände extrem wenig Gewicht aufweisen. Um eine noch bessere Abschottung von der Umgebung zu erzielen, kann eine zusätzliche Abdeckung, beispielsweise aus Membranen, an der oberen Kante der Raumteiler 1 vorgesehen sein.

Die Fig. 8a-e zeigen einige Beispiele für die Struktur der verwendeten Membranen auf. Eine Membrane ist üblicherweise einschichtig ausgebildet. Um eine bessere Schalldämpfung zu erzielen, kann sie auch zwei- oder mehrschichtig ausgebildet sein. In der in Fig. 8a dargestellten bevorzugten Ausführungsform besteht die Membrane 2 aus einem Vliesverbund 21, bei dem ein Vlies 22 mit einem Gewebe 23 verbunden, etwa vernäht, wird. Anstelle des Vlieses 22 können auch Filze, Schäume oder andere leichte Materialien verwendet werden. Die Leichtigkeit des Materials läßt hierbei alle möglichen Formen der Membrane zu.

Fig. 8b zeigt eine Membrane aus zwei derartigen Vliesverbünden 21, die als Einzelbahnen miteinander in einem bestimmten Abstand über Verbindungsfäden 24 vernäht sind, wobei sich im Zwischenraum 25 zwischen den Bahnen Luft befindet.

Eine solche Membrane ist immer noch recht leicht, ermöglicht vorteilhafterweise jedoch schon eine deutliche Schallabsorption.

In Fig. 8c ist eine Ausführungsform einer Membrane ähnlich wie in Fig. 8b dargestellt, mit dem Unterschied, daß sich im Zwischenraum 25 eine zusätzlich absorbierende Schicht 26, beispielsweise eine Filzeinlage, befindet. Dann kann auf die Verbindungsfäden 24 verzichtet werden, weil die Vliesverbünde 21 direkt mit dem Filz 26 verbunden, etwa aufgenäht, werden.

Als noch stärker schalldämmende Ausführungsform kann zwischen den äußeren Vliesverbünden 21 auch beispielsweise Sand 27 oder ein anderes grobkörniges Material eingefüllt werden, wie in Fig. 8d gezeigt, wobei die Verbindung zwischen den Vliesverbünden 21 dann beispielsweise durch sehr stark verankerte, dicke Fäden 30 erfolgen muß, um das Gewicht des eingefüllten Materials auszuhalten. Anstelle der Fäden können auch stärkere Folienstege (etwa z-förmige) an die Bahnen angeschweißt oder angenäht werden, die zum Durchlaß der eingefüllten Materialien gelocht sein können, oder andere Abstandshalter verwendet werden. Bei allen bisher gezeigten Ausführungsformen sollte die äußere Schicht lichtreflektierend sein, um eine ideale Ausleuchtung des Raumes zu liefern.

Wenn man Lichtelemente zwischen die Membranen einbringt, ist es hingegen notwendig, daß die Membranen zumindest in Teilbereichen aus lichtdurchlässigem Material gebildet sind. Dazu bieten sich etwa Fluorpolymere an, die eine Lichttransmission von bis zu 95% im sichtbaren Bereich, kombiniert mit einem niedrigen Brechungsindex, aufweisen. Die direkten Lichtstrahlen werden hierbei an der Struktur des Gewebes optimal in Streulicht umgewandelt. Das Ergebnis ist ein sehr gleichmäßig verteiltes Streulicht mit einer geringen Schattenbildung. Will man Lichtdurchlässigkeit mit einer großen Schallabsorption kombinieren, so kann eine Membrane etwa aus zwei lichtdurchlässigen Materialbahnen 28 bestehen, die wie in Fig. 8d verbunden sind, und zwischen denen kleine lichtdurchlässige Glas- oder Kunststoffelemente 29 eingefüllt werden, wie in Fig. 8e gezeigt ist.

Selbstverständlich ist die vorliegende Erfindung nicht auf die dargestellten Ausführungsbeispiele beschränkt. Weitere Kombinationen der oben genannten Stoffe und weitere geeignete Materialien, die die geforderten Eigenschaften besitzen, können hierbei Verwendung finden. Ebenso können die Eigenschaften der Membranen durch Beschichtungen, beispielsweise durch Metallisierung, verändert werden.

## Patentansprüche

1. Raumteiler (1) zur flächigen Ausgestaltung und Unterteilung von Räumen, insbesondere Büroräumen, Ausstellungs- und Wohnräumen, wobei er mindestens zwei aufgespannte Membranen (2) aufweist, die mit ersten Einrichtungen zur Befestigung an mindestens einem ersten oberen Befestigungspunkt im Raum oder an der Raumdecke und mit zweiten Einrichtungen zur Befestigung an mindestens zwei zweiten unteren Befestigungspunkten unterhalb der ersten Einrichtungen versehen sind, und wobei jede Membrane (2) eine äußere Wandfläche des Raumteilers (1) bildet, **dadurch gekennzeichnet, daß** die Membranen (2) an bestimmbaren Punkten oder Linien innerhalb der aufgespannten Flächen zwischen den Befestigungspunkten (15) jeweils durch ein geeignetes Auswölbemittel (16) dreidimensional verformt sind.

2. Raumteiler (1) nach Anspruch 1, **dadurch gekennzeichnet, daß** die Membranen (2) an mehreren Stellen mit Verbindungsstangen oder -seilen verbunden sind, die zur Befestigung an der Raumdecke eingerichtet sind.

3. Raumteiler (1) nach Anspruch 1 oder 2, **dadurch gekennzeichnet, daß** die Membranen (2) an einer tragenden Konstruktion (13) befestigt sind, vorzugsweise einer Rahmenkonstruktion, an der die Membranen (2) aufgespannt sind.

4. Raumteiler (1) nach Anspruch 3, **dadurch gekennzeichnet, daß** die Rahmenkonstruktion (13) neben einem Trägerrahmen (8) zusätzlich Stangen, Stäbe, Seile oder kleine Trägerrahmen aufweist, an denen die Membranen (2) zumindest teilweise fixiert sind.

5. Raumteiler (1) nach Anspruch 3 oder 4, **dadurch gekennzeichnet, daß** die Membranen (2) achsensymmetrisch zur tragenden Konstruktion (13) ausgebildet sind.

6. Raumteiler (1) nach einem der vorangehenden Ansprüche, **dadurch gekennzeichnet, daß** die Membranen (2) zwei- oder mehrschichtig ausgebildet sind, wobei mindestens eine Schicht aus schalldämmendem Material, beispielsweise Vlies (22), besteht.

7. Raumteiler (1) nach einem der vorangehenden Ansprüche, **dadurch gekennzeichnet, daß** die Membranen (2) lichtreflektierend ausgebildet sind.

8. Raumteiler (1) nach einem der Ansprüche 1 bis 5, **dadurch gekennzeichnet, daß** die Membranen (2) zumindest teilweise lichtdurchlässig ausgebildet sind.

9. Raumteiler (1) nach einem der Ansprüche 6 bis 8, **dadurch gekennzeichnet, daß** jede Membran (2) aus zwei miteinander verbundenen Einzelbahnen (21, 28) besteht, wobei jeweils ein Zwischenraum (25) zwischen den Bahnen vorgesehen ist, in den schalldämmende Materialien, wie Filz (26), Sand (27) oder lichtdurchlässige Glas- bzw. Kunststoffelemente (29) einbringbar sind.

10. Raumteiler (1) nach Anspruch 9, **dadurch gekennzeichnet, daß** an der tragenden Konstruktion (13) Lichtelemente (14) angeordnet sind.

11. Raumteiler (1) nach einem der vorangehenden Ansprüche, **dadurch gekennzeichnet, daß** zwischen den beiden Membranen (2) eine zusätzliche Schicht (6) aus Materialien, wie Filz, Sand oder lichtdurchlässigen Glas- bzw. Kunststoffelementen angeordnet ist.

12. Raumteilersystem (3), bestehend aus mindestens zwei fest oder gelenkig miteinander verbundenen Raumteilem (1) nach einem der vorangehenden Ansprüche.

13. Raumteilersystem (3) nach Anspruch 12, **dadurch gekennzeichnet, daß** die Raumteiler (1) zu einem geschlossenen Raum (4) verbunden sind.

14. Raumteilersystem (3) nach Anspruch 13, **dadurch gekennzeichnet, daß** die Raumteiler (1) mit einem Bodenteil (5) verbunden sind.

15. Raumteilersystem (3) nach Anspruch 13 oder 14, **dadurch gekennzeichnet, daß** der geschlossene Raum (4) mittels an seiner Unterseite angeordneter Rollen (9) bewegbar ist.

## Claims

1. Room divider (1) for the area layout and subdivision of rooms, in particular offices, exhibition rooms and living spaces, it having at least two stretched-out membranes (2), which are provided with first devices for fastening at at least one first, upper fastening point in the room or on the ceiling of the room and with second devices for fastening at at least two second, lower fastening points underneath the first devices, and each membrane (2) forming an outer wall surface of the room divider (1), **characterized in that** the membranes (2) are three-dimensionally deformed at determinable points or lines within the stretched-out areas between the fastening points (15) in each case by a suitable arching means.

2. Room divider (1) according to Claim 1, **characterized in that** the membranes (2) are connected at a number of points to connecting rods or cables, which are set up for fastening on the ceiling of the room.

3. Room divider (1) according to Claim 1 or 2, **characterized in that** the membranes (2) are fastened to a supporting structure (13), preferably a frame structure, on which the membranes (2) are stretched out.

4. Room divider (1) according to Claim 3, **characterized in that**, apart from a support frame (8), the frame structure (13) additionally has rods, bars, cables or small support frames, to which the membranes (2) are at least partially fixed.

5. Room divider (1) according to Claim 3 or 4, **characterized in that** the membranes (2) are formed axially symmetrically in relation to the supporting structure (13).

6. Room divider (1) according to one of the preceding claims, **characterized in that** the membranes (2) are formed as two or more layers, at least one layer consisting of sound-absorbent material, for example nonwoven fabric (22).

7. Room divider (1) according to one of the preceding claims, **characterized in that** the membranes (2) are formed such that they reflect light.

8. Room divider (1) according to one of Claims 1 to 5, **characterized in that** the membranes (2) are formed at least partly such that they are translucent.

9. Room divider (1) according to one of Claims 6 to 8, **characterized in that** each membrane (2) comprises two interconnected individual sheets (21, 28), an intermediate space (25) being respectively provided between the sheets, into which sound-absorbent materials, such as felt (26), sand (27) or translucent glass or plastic elements (29) can be introduced.

10. Room divider (1) according to Claim 9, **characterized in that** light elements (14) are arranged on the supporting structure (13).

11. Room divider (1) according to one of the preceding claims, **characterized in that** an additional layer (6) of materials, such as felt, sand or translucent glass or plastic elements, is arranged between the two membranes (2).

12. Room divider system (3), comprising at least two room dividers (1) interconnected in a fixed or jointed manner according to one of the preceding claims.

13. Room divider system (3) according to Claim 12, **characterized in that** the room dividers (1) are connected to form a closed room (4).

14. Room divider system (3) according to Claim 13, **characterized in that** the room dividers (1) are connected to a floor part (5).

15. Room divider system (3) according to Claim 13 or 14, **characterized in that** the closed room (4) is movable by means of rollers (9) arranged on its underside.

## Revendications

1. Cloison de séparation (1) pour la configuration et la division surfacique d'espaces, en particulier d'espaces de bureaux, d'espaces d'exposition et d'espaces d'habitation, la cloison présentant au moins deux membranes tendues (2), qui sont pourvues de premiers dispositifs pour la fixation à au moins un premier point de fixation supérieur dans l'espace ou au plafond et de deuxièmes dispositifs en dessous des premiers dispositifs pour la fixation à au moins deux deuxièmes points de fixation inférieurs, et chaque membrane (2) formant une paroi extérieure de la cloison de séparation (1), **caractérisée en ce que** les membranes (2) sont déformées en trois dimensions à chaque fois par un moyen de renflement (16) approprié en des points ou lignes déterminables à l'intérieur des surfaces tendues entre les points de fixation (15).

2. Cloison de séparation (1) selon la revendication 1, **caractérisée en ce que** les membranes (2) sont reliées en plusieurs endroits à des tiges ou câbles de liaison qui sont installés pour la fixation au plafond.

3. Cloison de séparation (1) selon la revendication 1 ou 2, **caractérisée en ce que** les membranes (2) sont fixées à une structure portante (13), de préférence une structure de châssis, sur laquelle les membranes (2) sont tendues.

4. Cloison de séparation (1) selon la revendication 3, **caractérisée en ce que** la structure de châssis (13) présente en supplément, outre un cadre porteur (8), des tiges, barres, câbles ou petits cadres porteurs, auxquels les membranes (2) sont fixées au moins partiellement.

5. Cloison de séparation (1) selon la revendication 3 ou 4, **caractérisée en ce que** les membranes (2) sont réalisées avec symétrie axiale par rapport à la structure portante (13).

6. Cloison de séparation (1) selon l'une des revendications précédentes, **caractérisée en ce que** les membranes (2) sont réalisées en deux ou plusieurs couches, au moins une couche étant constituée de matériau insonorisant, par exemple d'un matelas de fibres (22).

7. Cloison de séparation (1) selon l'une des revendications précédentes, **caractérisée en ce que** les membranes (2) sont réalisées de manière à réfléchir la lumière.

8. Cloison de séparation (1) selon l'une des revendications 1 à 5, **caractérisée en ce que** les membranes (2) sont réalisées au moins partiellement de manière à laisser passer la lumière.

9. Cloison de séparation (1) selon l'une des revendications 6 à 8, **caractérisée en ce que** chaque membrane (2) est constituée de deux lés individuels (21, 28) reliés ensemble, un espace intermédiaire (25) étant prévu à chaque fois entre les lés, dans lequel peuvent être placés des matériaux insonorisants, comme du feutre (26), du sable (27) ou des éléments de verre ou de matière plastique (29) translucides.

10. Cloison de séparation (1) selon la revendication 9, **caractérisée en ce que** des éléments lumineux (14) sont disposés sur la structure portante (13).

11. Cloison de séparation (1) selon l'une des revendications précédentes, **caractérisée en ce qu'**entre les deux membranes (2) est disposée une couche (6) supplémentaire en matériaux tels que du feutre, du sable ou des éléments de verre ou de matière plastique translucides.

12. Système (3) de cloison de séparation constitué d'au moins deux cloisons de séparation (1) selon l'une des revendications précédentes reliées l'une à l'autre de manière fixe ou articulée.

13. Système (3) de cloison de séparation selon la revendication 12, **caractérisé en ce que** les cloisons de séparation (1) sont reliées en un espace fermé (4).

14. Système (3) de cloison de séparation selon la revendication 13, **caractérisé en ce que** les cloisons de séparation (1) sont reliées à un élément de plancher (5)

15. Système (3) de cloison de séparation selon la revendication 13 ou 14, **caractérisé en ce que** l'espace fermé (4) est mobile au moyen de roulettes (9) disposées sur sa face inférieure.
